# EUROPÄISCHE PATENTSCHRIFT

(11) **EP 0 021 166 B1**
(45) Veröffentlichungstag und Bekanntmachung des Hinweises auf die Patenterteilung: **25.05.1983**
(21) Anmeldenummer: 80103120.4
(22) Anmeldetag: 04.06.1980
(51) Int. Cl.: B21J 5/08

(54) **Schmiedevorrichtung**
Forging device
Dispositif de forgeage

(30) Priorität: 09.06.1979 PL 216275
(43) Veröffentlichungstag der Anmeldung: 07.01.1981
(73) Patentinhaber: Instytut Obrobki Plastycznej, Poznan (PL)
(72) Erfinder: Rut, Tadeusz, ul., Poznan (PL)
(74) Vertreter: Füchsle, Klaus, Dipl.-Ing.

## Beschreibung

Die Erfindung betrifft eine Schmiedevorrichtung, bestehend aus zwei zwischen einem Haupt- und einem Untergestell angeordneten, gegenüber dem Untergestell senkrecht zur Richtung des Hubes des Hauptes beweglich gelagerten und mittels Gelenkhebeln am Haupt angelenkten Stauchwerkzeughaltern und in der Stauchzone zwischen den Stirnflächen der in diesen Stauchwerkzeughaltern befestigten Stauchwerkzeugen angeordneten Klemmbakken, wobei die Klemmbacken als Werkstückhalter ausgebildet sind.

Aus der DE-C-1 301 297 ist eine Schmeidevorrichtung bekannt, bei welcher der Pressenstößel mittels Gelenkhebeln mit den als Klemmbacken mit Formschluß ausgebildeten Stauchwerkzeugen verbunden ist, die senkrecht zur Richtung des Hubs des Pressenstößels beweglich sind. Die Gelenkhebel sind an einem Ende an einem am Pressenstößel angeordneten Haupt und an dem anderen Ende auf der Rückseite der Stauchwerkzeuge angelenkt. In der Stauchzone zwischen den Stirnflächen der Stauchwerkzeuge ist ein Biegewerkzeug und ein diesem zugeordneter Amboß angeordnet. Mit dieser bekannten Vorrichtung kann während eines Arbeitshubes nur ein Stauchvorgang durchgeführt bzw. nur eine Kurbel oder ein anderer Formling erzeugt werden.

Durch die DE-A-2 236 733 ist eine Schmiedevorrichtung bekannt, mit zwei horizontal geteilten Stauchmatrizen, deren obere und untere Hälften symmetrisch mittels Kniehebel am Haupt- und am Untergestell entsprechend angelenkt sind. In der Stauchzone zwischen den Stirnflächen der Stauchmatrizen sind zwei Stempel symmetrisch angeordnet, wobei einer davon am Haupt-, der zweite dagegen am Untergestell starr befestigt ist. Diese Vorrichtung ist in einer Presse eingebaut. Ein in den Stauchmatrizen dieser bekannten Vorrichtung eingespanntes stabförmiges Werkstück wird von beiden Seiten her festgehalten und gestaucht; gleichzeitig wird der Mittelteil der entsprechenden Stauchung zwischen den zwei Stempeln quer zur Stauchrichtung symmetrisch gepreßt. Diese Vorrichtung ist vorwiegend zur Anfertigung symmetrisch gestalteter Schmiedestücke mit im wesentlichen mittigen Stauchungen bestimmt. Schmiedestücke mit Stauchungen an deren Enden sind durch diese bekannte Vorrichtung nicht erzielbar.

Aufgabe der Erfindung ist es, eine Schmiedevorrichtung zu schaffen, die es ermöglicht, daß ein Werkstück gleichzeitig an seinen beiden entgegengesetzten Enden gestaucht wird. Dabei soll das Schmieden sowohl symmetrisch als auch unsymmetrisch gestalteter Formlinge möglich sein.

Erfindungsgemäß wird diese Aufgabe dadurch gelöst, daß die am Haupt mittels Gelenkhebeln angelenkten Stauchwerkzeughalter die Form von Winkelelementen haben, deren senkrecht zur Hubrichtung des Hauptes angeordnete Arme an der Klemmbacke des Werkstückhalters in Richtung des Hubs des Hauptes anpreßbar und zugleich senkrecht zum Hub des Hauptes verschiebbar gelagert sind und deren zum Hub des Hauptes parallelen Arme mit Stauchwerkzeugen ausgerüstet sind.

Bei der erfindungsgemäßen Vorrichtung bleiben nach dem Einklemmen des Werkstücks die Klemmbacken während des ganzen Umformvorganges unbeweglich.

Bei einer Ausgestaltung der erfindungsgemäßen Vorrichtung ist es vorteilhaft, daß am Haupt anstellbare Führungsglieder angeordnet sind, an denen die Gelenkhebel angelenkt sind. Diese Führungsglieder dienen zur Regelung des Arbeitshubes der Stauchwerkzeuge.

Gemäß einer Ausführungsform der Erfindung ist es ferner vorteilhaft, daß der senkrecht zur Hubrichtung des Hauptes angeordnete Arm des jeweiligen Winkelelements mittels einer halbrunden Einlage auf der Backe des Werkstückhalters abgestützt ist, wobei diese Einlage an einem dieser Elemente angelenkt ist und bezüglich des anderen Elementes verschiebbar gelagert ist.

Gemäß einer alternativen Lösung ist der senkrecht zur Hubrichtung des Hauptes angeordnete Arm des jeweiligen Winkelelements mittels eines rollenden Elements auf der Klemmbacke abgestützt.

Bei der erfindungsgemäßen Vorrichtung können die Klemmbacken als das Werkstück formende Matrizen gestaltet sein.

Zur Herstellung von Kreuzstücken und dergleichen ist es von Vorteil, daß am Mittelteil des Hauptes ein Stempel angeordnet ist, dessen Vorderteil in eine Öffnung in der Klemmbacke einführbar ist.

Falls mit der erfindungsgemäßen Schmiedevorrichtung zwei flanschartige Stauchungen an Stäben oder Rohren in einer gewünschten gegenseitigen Entfernung gefertigt werden sollen, empfiehlt es sich, daß mindestens eines der Stauchwerkzeuge als Klemmbackenpaar ausgebildet ist, wobei eine dieser Backen gleitend gegenüber dem Untergestell angeordnet ist.

Die bei der erfindungsgemäßen Vorrichtung eingesetzten Winkelelemente ermöglichen eine Übertragung der in Richtung des Hubs des Hauptes gerichteten Preßkraft von dem Haupt auf die Klemmbacken des Werkstückhalters, wodurch das Werkstück in diesen Klemmbacken eingeklemmt wird. Zugleich übertragen sie auch die senkrecht zur Richtung des Hubs des Hauptes gerichtete Stauchkraft auf die beiden Stauchwerkzeuge. Für diese beiden Funktionen müssen also keine zusätzlichen Mechanismen oder Servomotoren angewendet werden.

Anhand der Zeichnung wird die Erfindung beispielsweise erläutert. Es zeigt
Fig. 1 eine erfindungsgemäß ausgelegte Schmiedevorrichtung in deren offener Stellung in Seitenansicht und teilweise im Längsschnitt,
Fig. 2 dieselbe Vorrichtung am Ende des Arbeitshubes,
Fig. 3 ein Schmiedestück, gefertigt in der Vorrichtung gemäß Fig. 1-und 2 in Seitenansicht,
Fig. 4 ein anderes Ausführungsbeispiel der erfindungsgemäßen Schmiedevorrichtung in deren offener Stellung in Seitenansicht und teilweise im Längsschnitt,
Fig. 5 die Vorrichtung gemäß Fig. 4 am Ende des Arbeitshubes,
Fig. 6 ein Teil der Vorrichtung gemäß Fig. 4 und 5 im Schnitt nach der Linie A-A der Fig. 5,
Fig. 7 ein Schmiedestück, gefertigt in der Vorrichtung gemäß Fig. 4 bis 6, in Seitenansicht,
Fig. 8 ein weiteres Ausführungsbeispiel der erfindungsgemäßen Schmiedevorrichtung in deren offener Stellung mit einer anderen Lagerung zwischen den Winkelelementen und den Klemmbacken des Werkstückhalters in Seitenansicht und teilweise im Längsschnitt,
Fig. 9 die Vorrichtung gemäß Fig. 8 am Ende des Arbeitshubes,
Fig. 10 ein Schmiedestück, gefertigt in der Vorrichtung gemäß Fig. 8 und 9 in Aufsicht, und
Fig. 11 dieses Schmiedestück in Seitenansicht.

Die in den Fig. 1 und 2 dargestellte Vorrichtung umfaßt ein bewegliches Haupt 1, welches an einem Pressenstößel oder einem anderen, nicht gezeigten Antrieb befestigt ist, einen auf einem Untergestell 11 abgestützten, zentralen Werkstückhalter, welcher zwei Klemmbacken 2a und 2b aufweist, und einen diese Elemente verbindenden Stauch- und Klemmechanismus 13.

Das Haupt 1 weist zwei Seitenarme 1a und 1b auf, welche gabelförmig nach unten sich erstrecken und um etwa 45° zur Lotrechten geneigt sind. Auf jedem Seitenarm 1 a und 1 b des Hauptes ist in Gleitlagern ein Führungsglied 3 gelagert, das mittels Stellschrauben 4 eingestellt werden kann. Auf jedem dieser Führungsglieder 3 sind je zwei Lagerwalzen 5 abgestützt. An diesen insgesamt vier Lagerwalzen 5 sind vier Gelenkhebel 6 angelenkt, welche mit ihren anderen Enden mit weiteren Lagerwalzen 5a verbunden sind. Diese Lagerwalzen 5a sind an zwei Winkelelementen 7 befestigt. Der waagerechte Arm 7a jedes Winkelelementes 7 stützt sich mittels einer Gleitplatte 8 und einer halbrunden Einlage 9 auf einer Platte 10 ab, welche auf der oberen Klemmbacke 2a angeordnet ist. Die halbrunde Einlage 9 ist drehbar in einer Aussparung der Platte 10 gelagert, wodurch ein genaues Anliegen der zusammenarbeitenden Teile gewährleistet ist.

Die untere Klemmbacke 2b ist an dem Untergestell 11 befestigt. Jedes Winkelelement 7 ist zusätzlich mit dem Haupt 1 mittels eines hydraulischen Zylinders 12 verbunden, der zur Rückstellung der Winkelelemente 7 und der an diesen befestigten Stauchwerkzeuge 13 dient. Mit der Zahl 14 ist auf der Zeichnung das geschmiedete Werkstück bezeichnet.

Die Vorrichtung gemäß Fig. 1 und 2 arbeitet folgendermaßen:
In der offenen Stellung der Vorrichtung wird, wie in Fig. 1 gezeigt, auf die untere Klemmbacke 2b das zum Schmieden vorgesehene Rohzeug, das die Gestalt eines Stabes hat, gelegt. Die Enden des Stabes ragen an beiden Seiten aus der Klemmbacke heraus. Nun wird der Antriebsmechanismus, z. B. die Presse, in Gang gesetzt, wodurch das Haupt 1 und mit diesem die ganze obere Baugruppe der Vorrichtung nach unten bewegt wird. Während des Senkens der oberen Baugruppe vergrößert sich der Neigungswinkel der Gelenkhebel 6, wodurch die beiden Winkelelemente 7 gegeneinander waagerecht bewegt werden. Die waagerechten Arme 7a der Winkelelemente 7 bewegen sich damit gegeneinander parallel zur Platte 10 und werden zugleich an diese Platte angedrückt. Die Stauchwerkzeuge bewirken dadurch das beidseitige Stauchen des Werkstücks 14. Nach Beendigung des Arbeitshubes und nach der Rückstellung des Hauptes 1 werden die Winkelelemente 7 mittels der hydraulischen Zylinder 12 auseinandergeschoben. Mit den Schrauben 4 kann in weiten Grenzen die Größe des Arbeitshubes geregelt werden.

Die Führungsglieder 3 auf dem rechten und linken Arm 1a und 1b des Hauptes 1 können auf verschiedene Höhen eingestellt werden, so daß die dem rechten und linken Winkelelement zugeordneten Gelenkhebel verschieden geneigt sind und die rechten und linken Stauchwerkzeuge verschiedene Arbeitshübe aufweisen. Dadurch können an den Enden des Werkstücks Stauchungen verschiedener Größe oder Gestalt gefertigt werden, wie dies beispielsweise in Fig. 3 gezeigt ist.

Die Konstruktion der in den Fig.4 und 5 gezeigten Vorrichtung ist grundsätzlich die gleiche wie die der Vorrichtung gemäß den Fig. 1 und 2. Hingegen sind die Stauchwerkzeuge anders gestaltet. In diesem Fall ist nämlich jedes der Stauchwerkzeuge als Klemmbackenpaar 15a und 15b ausgebildet. Zwischen diesem Backenpaar wird das stabförmige Werkstück 16 geklemmt. Die Backe 15a ist am lotrechten Arm 7b des Winkelelementes 7 befestigt, während die Backe 15b in einer Fassung 17 verschiebbar am Untergestell 11 gelagert ist.

In der Vorrichtung gemäß Fig. 4 und 5 ist während des Schmiedens der Mittelteil des Werkstücks 16 zwischen den Backen 2a und 2b des Werkstückhalters befestigt, während die Enden des Werkstücks in den zwei Klemmbakkenpaaren 15a und 15b eingeklemmt sind. Im Verlauf des Arbeitshubes werden zwei flanschartige Stauchungen 18 gefertigt, wie sie in Fig. 7 gezeigt sind.

In dem in den Fig. 8 und 9 gezeigten Ausführungsbeispiel ist die Vorrichtung im Verhältnis zu den bisherigen Ausführungsbeispielen in einer um 180° gedrehten Lage montiert. Das Haupt 1 ruht dabei auf einer in der Zeichnung nicht angedeuteten Unterlage, z. B. auf dem Tisch einer Presse. Die Platte 11a ist hingegen an einem in der Zeichnung nicht angedeuteten Pressenstößel befestigt. Zur Übertragung der Preßkraft vom waagerechten Arm 7a des Winkelelementes auf die mit der Klemmbacke 2a verbundene Platte 10 ist eine Walze 19 anstatt der halbrunden Einlage, welche in den Fig. 1 und 2 sowie 4 und 5 gezeigt ist, vorgesehen. Im Mittelteil des Hauptes 1 ist in einer Fassung 21 ein Stempel 20 angeordnet. Die Backen 2a und 2b sind als Matrizenhälften einer geschlossenen Matrize ausgebildet, deren Gravur der Gestalt eines Kreuzstückes (Fig. 10 und 11) entspricht. Die Teile der Gravur, welche zwei in einer Achse liegende Arme des Kreuzstückes gestalten, sind an den äußeren Enden geschlossen. Die weiteren Teile der Gravur, in welchen die zwei übrigen Arme des Kreuzstückes geformt werden, bilden einen beidseitig offenen Kanal. In der Backe 2a und der Platte 10 sind zentrale Öffnungen vorgesehen, durch welche der Stempel 20 in den Raum der Gravur eingreifen kann. Die Stauchwerkzeuge sind walzenförmig und ihr Durchmesser entspricht dem Durchmesser des obenerwähnten Kanals in der Backe 2a bzw. 2b.

In der Vorrichtung gemäß Fig. 8 und 9 wird beim Schmieden das Werkstück 22 zwischen den Backen 2a und 2b im genannten Kanal der Gravur geklemmt. Während des Arbeitshubes drücken die Stauchwerkzeuge 13 gegen die Enden des Werkstücks 22 und bewirken das Einfließen des Materials in die gesamte in den Backen 2a und 2b befindliche Gravur, in der es umgeformt wird. Gleichzeitig preßt der Stempel 20 die zentrale Aussparung 23 aus. Es entsteht ein Kreuzstück, welches in den Fig. 10 und 11 gezeigt ist.

## Patentansprüche

1. Schmiedevorrichtung, bestehend aus zwei zwischen einem Haupt (1) und einem Untergestell (11) angeordneten, gegenüber dem Untergestell (11) senkrecht zur Richtung des Hubes des Hauptes (1) beweglich gelagerten und mittels Gelenkhebeln (6) am Haupt angelenkten Stauchwerkzeughaltern und in der Stauchzone zwischen den Stirnflächen der in diesen Stauchwerkzeughaltern befestigten Stauchwerkzeugen (13 bzw. 15a, 15b) angeordneten Klemmbacken, wobei die Klemmbacken (2a, 2b) als Werkstückhalter ausgebildet sind, dadurch gekennzeichnet, daß die am Haupt (1) mittels Gelenkhebeln (6) angelenkten Stauchwerkzeughalter die Form von Winkelelementen (7) haben, deren senkrecht zur Hubrichtung des Hauptes (1) angeordnete Arme (7a) an der Klemmbacke (2a) in Richtung des Hubs des Hauptes (1) anpreßbar und zugleich senkrecht zum Hub des Hauptes (1) verschiebbar gelagert sind und deren zum Hub des Hauptes (1) parallelen Arme (7b) mit Stauchwerkzeugen (13) ausgerüstet sind.

2. Schmiedevorrichtung nach Anspruch 1, dadurch gekennzeichnet, daß am Haupt (1) anstellbare Führungsglieder (3) angeordnet sind, an denen die Gelenkhebel (6) angelenkt sind.

3. Schmiedevorrichtung nach Anspruch 1 oder 2, dadurch gekennzeichnet, daß der senkrecht zur Hubrichtung des Hauptes (1) angeordnete Arm (7a) des jeweiligen Winkelelements (7) mittels einer halbrunden Einlage (9) auf der Klemmbacke (2a) abgestützt ist, wobei diese Einlage an einem dieser Elemente angelenkt ist und bezüglich des anderen Elementes verschiebbar gelagert ist.

4. Vorrichtung nach Anspruch 1 oder 2, dadurch gekennzeichnet, daß der senkrecht zur Hubrichtung des Hauptes (1) angeordnete Arm (7a) des jeweiligen Winkelelements (7) mittels eines rollenden Elements (19) auf der Klemmbakke (2a) abgestützt ist.

5. Vorrichtung nach Anspruch 1 oder 2, dadurch gekennzeichnet, daß die Klemmbacken (2a und 2b) als das Werkstück formende Matrizen ausgebildet sind.

6. Vorrichtung nach Anspruch 1 oder 2, dadurch gekennzeichnet, daß am Mittelteil des Hauptes (1) ein Stempel (20) angeordnet ist, dessen Vorderteil in eine Öffnung in der Klemmbacke (2a) einführbar ist.

7. Vorrichtung nach Anspruch 1 oder 2, dadurch gekennzeichnet, daß mindestens eines der Stauchwerkzeuge als Klemmbackenpaar (15a, 15b) ausgebildet ist, wobei eine dieser Backen gleitend gegenüber dem Untergestell (11) angeordnet ist.

## Claims

1. Forging equipment, consisting of two upsetting-tool holders, which are arranged between a head (1) and a base frame (11), are mounted to be moved relatively to the base frame (11) at right angles to the direction of the stroke of the head (1), and are coupled to the head by means of toggle levers (16), and of clamping jaws arranged between the end faces of the upsetting tools (13; 15a, 15b) secured in these upsetting-tool holders, the clamping jaws (2a, 2b) being designed as workpiece holders, characterized in that the upsetting-tool holders, coupled to the head (1) by means of toggle levers (6), take the form of angled elements (7), those arms (7a) of which that are arranged at right angles to the direction of stroke of the head (1) are adapted to be pressed against the clamping jaw (2a) in the direction of stroke of the head (1) and are also mounted to be displaceable at right angles to the storke of the head (1), and the arms (7b) of the angled elements that are parallel to the stroke of the head (1) are provided with upsetting tools (13).

2. Forging equipment according to Claim 1, characterized in that adjustable guide members (3), to which the toggle levers (6) are coupled, are arranged on the head (1).

3. Forging equipment according to Claim 1 or Claim 2, characterized in that the arm (7a) of each angled element (7) that is arranged at right angles to the direction of stroke of the head (1) is braced on the clamping jaw (2a) by means of a hemispherical insert (9), and this insert is coupled to one of these elements and is mounted to be displaceable relatively to the other element.

4. Equipment according to Claim 1 or Claim 2, characterized in that the arm (7a) of each angled element (7) that is arranged at right angles to the direction of stroke of the head (1) is braced aginst the clamping jaw (2a) by menas of a rolling element (19).

5. Equipment according to Claim 1 or Claim 2, characterized in that the clamping jaws (2a and 2b) are designed as dies for shaping the workpiece.

6. Equipment according to Claim 1 or Claim 2, characterized in that a ram (20), the forward portion of which can be introduced into an opening in the clamping jaw (2a), is arranged on the median part of the head (1).

7. Equipment according to Claim 1 or Claim 2, characterized in that at least one of the upsetting tools is designed as a pair of clamping jaws (15a, 15b), one of these jaws being arranged to slide relatively to the base frame (11).

## Revendications

1. Dispositif de forgeage comprenant entre un organe principal (1) et un organe auxiliaire (11) deux porte-outils de forgeage mobiles par rapport à l'organe auxiliaire (11) perpendiculairement au sens de la course de l'organe principal (1) et articulés sur ce dernier à l'aide de biellettes (16), comprenant aussi des mâchoires de serrage (2a, 2b) placées dans la zone de forgeage entre les faces frontales actives d'outils de forgeage (13b, 15a, 15b) fixés auxdits porte-outils, les mâchoires de serrage (2a, 2b) étant destinées à tenir les pièces forgées, caractérisé en ce que les porte-outils de forgeage articulés sur l'organe principal (1) à l'aide des biellettes (6) sont des éléments en équerre (7) ayant des bras (7a) qui sont disposés perpendiculairement au sens de la course de l'organe principal (1) et qui peuvent être pressés contre la mâchoire de serrage (2a) dans le sens de la course de ce même organe principal (1), ces bras (7a) étant aussi mobiles perpendiculairement à ce même sens, les bras (7b) des éléments en équerre (7) étant parallèles à la course de l'organe principal (1) et équipés d'outils de forgeage (13).

2. Dispositif de forgeage selon la revendication 1 caractérisé en ce que l'organe principal (1) est muni de moyens de guidage (3) réglables, sur lesquels les biellettes (6) sont articulées.

3. Dispositif de forgeage selon l'une quelconque des revendications 1, caractérisé en ce que le bras (7a) de chaque élément en équerre (7) qui est perpendiculaire au sens de la course de l'organe principal (1) prend appui sur la mâchoire de serrage (2a) par l'intermédiaire d'une pièce hémisphérique (9) articulée par rapport à l'une de ces pièces: élément en équerre-mâchoire et mobile par rapport à l'autre.

4. Dispositif selon l'une quelconque des revendications 1, 2 caractérisé en ce que le bras (7a) de chaque élément en équerre (7), qui est perpendiculaire au sens de la course de l'organe principal (1), prend appui sur la mâchoire de serrage (2a) par l'intermédiaire d'une pièce roulante (19).

5. Dispositif selon l'une quelconque des revendications 1, 2 caractérisé en ce que les mâchoires de serrage (2a et 2b) constituent des matrices de forgeage.

6. Dispositif selon l'une quelconque des revendications 1, 2 caractérisé en ce qu'il est prévu au milieu de l'organe principal (1) un poinçon (20) dont la partie extrême pénètre dans une ouverture d'une mâchoire de serrage (2a).

7. Dispositif selon l'une quelconque des revendications 1, caractérisé en ce qu'au moins un des outils de forgeage est constitué de façon à jouer le rôle d'une paire de mors de serrage (15a, 15b), un de ces mors étant monté glissant par rapport à l'organe auxiliaire (11 ).
